# EUROPÄISCHE PATENTSCHRIFT

(11) **EP 3 022 023 B1**
(45) Veröffentlichungstag und Bekanntmachung des Hinweises auf die Patenterteilung: **04.12.2019**
(21) Anmeldenummer: 14739794.7
(22) Anmeldetag: 11.07.2014
(51) Int. Cl.: B26B 21/52

(54) **RASIERER IN SCHALENFÖRMIGER GESTALT**
RAZOR IN CUP-SHAPED CONFIGURATION
RASOIR EN FORME DE COQUE

(30) Priorität: 16.07.2013 DE 102013213859
(43) Veröffentlichungstag der Anmeldung: 25.05.2016
(73) Patentinhaber: Beiersdorf AG, 20253 Hamburg (DE)
(72) Erfinder: GERS-BARLAG, Heinrich, 25495 Kummerfeld (DE); NEUMANN, Yvonne, 22529 Hamburg (DE)
(86) Internationale Anmeldenummer: PCT/EP2014/064935
(87) Internationale Veröffentlichungsnummer: WO 2015/007643

(56) Entgegenhaltungen:
- WO-A1-2012/120499
- DE-U1- 9 015 540
- FR-A2- 2 641 954
- US-A- 4 845 848
- US-A1- 2003 167 644
- US-B1- 7 475 481

## Beschreibung

Die vorliegende Erfindung bezieht sich auf einen Rasierer, ein Rasiererset mit einem Rasierer und einem Schalenkörper und/oder einer Verpackung eines Körperpflegeproduktes.

Unter der Rasur im Sinne der vorliegenden Erfindung ist das Schneiden der Haare auf der Haut bis kurz über der obersten Hautschicht mit mindestens einer Klinge zu verstehen. Das Haar wird dabei nicht entfernt, sondern nur gekürzt.

Bekannte Rasierer umfassen ein längliches Griffteil, welches mit einem Klingenkopf verbunden ist. Der Griffteil liegt bei bestimmungsgemäßen Gebrauch in der Hand des Anwenders, um den Klingenkopf über die Haut des Anwenders gleiten zu lassen.

Solche Rasierer werden üblicherweise zur Nassrasur verwendet, allerdings ist es auch möglich, dass ein Rasierer im Sinne der vorliegenden Anmeldung auch eine Energieversorgung (z.B. Batterie oder Akku) aufweist, die eine Vibration im Klingenkopf verursacht, um einen Massageeffekt zu bewirken und/oder die Gründlichkeit der Rasur zu erhöhen.

Es gibt diese Rasierer als Einwegartikeln, mit festinstallierten oder austauschbaren Klingenköpfen und verschiedenste Klingenkopfvariationen mit unterschiedlichen Anzahlen von Rasierklingen.

EP 615820 A2 beschreibt einen Nassrasierapparat mit einem Handgriff, an dessen einem Ende ein Rasierkopf ausgebildet ist. Um dabei die ergonomischen Eigenschaften eines Handgriffes bei einem Nassrasierapparat zu verbessern und um eine ruhigere und gleichförmigere Führung des Nassrasierapparates zu erreichen, ist der Handgriff in die in Funktionsstellung zur zu rasierenden Oberfläche weisenden Richtung gekrümmt.

EP 785851 A2 beschreibt einen Nassrasierer mit einem im Wesentlichen flachen Körperelement, das mit der Handinnenfläche und den Fingen gehalten werden kann. Die Flächen des Elementes sind mit Materialien belegt, die die Handhabung, insbesondere die Rutschsicherheit, verbessern.

DE 29503575 U beschreibt einen Griffteil für einen Rasierapparat, das an einem Ende mit einer Aufnahmeeinrichtung für eine Halterung mit darin angeordneten Klingen versehen ist. Das Griffteil ist dabei als Blattfeder gestaltet.

DE9015540U1 beschreibt einen Nassrasierer mit auswechselbarer Doppelklinge, im wesentlichen bestehend aus einem Griff mit einer Haltevorrichtung für Doppelklingen, wobei die Klingenhaltevorrichtung in den Griffkörper integriert ist.

FR1473527A beschreibt einen Sicherheitsrasierer mit einer feststehenden Klinge, wobei der Rasierer aus einem einzigen Materialstück aus Kunststoff in flacher und länglicher Form besteht, welches einen Querschlitz zur Aufnahme der feststehenden Klinge aufweist. GB2452412A beschreibt ein Rasiersystem mit einem gegabelten Rasierergriff, welcher ein einteiliges Kunststoff-Formteil mit einem Paar von Gelenken mit elastomeren Federn aufweist, welche durch einen Einsatzmontageabschnitt verbunden sind, um einen flachen Mehrfachklingeneinsatz aufzunehmen.

US2004143977A1 beschreibt ein Einweg-Rasierer-Set, welches drei Bestandteile aufweist: eine für eine Rasur ausreichend Rasierschaum enthaltende Patrone unter Druck, eine für eine Rasur ausreichend Rasierwasser enthaltende Flüssigkeitspatrone, und eine Klingenanordnung mit mindestens einer Klinge, wobei Patronen den Griff des Rasierers bilden, wenn sie zusammen montiert sind, und alle drei Bestandteile zusammen den Rasierer bilden, wenn sie zusammen montiert sind.

US2013081289A1 beschreibt einen durch einen Einsatz gespannten Griff mit einem länglichen Körper, einen Kopf an einem ersten Ende des Körpers, ein Paar von integralen elastischen Armen, die sich nach außen von dem Kopf zu einem distalen Ende erstrecken, und einen Schlitz zwischen dem Kopf und jedem Arm.

US4044463A beschreibt ein Rasiergerät mit einem Halter, welcher mindestens ein Schneidelement und ein Haarzugelement aufweist, welches eine klingenförmige Formteil aufweist, welches zwischen der Innen- und Außenseite des Halters beweglich ist.

US 2003167644 A1 beschreibt eine Rasiereranordnung, die einen ergonomisch geformten Griff mit einem Hohlraum, eine Rasiererpatrone, die an einem Rasiererpatronenhalter befestigt ist, und einen Rasierhilfskörper aufweist

Es ist eine Aufgabe der Erfindung, einen verbesserten Rasierer bereitzustellen.

In einem Aspekt bezieht sich die Erfindung auf einen Rasierer mit einem Griffkörper mit einer Unterseite zum Aufliegen auf der Haut eines Anwenders und einer der Unterseite gegenüberliegenden Oberseite zum Anliegen in der Hand des Anwenders, und einem Klingenkopf mit mindestens einer Rasierklinge, wobei die Unterseite eine ovale Form aufweist und der Klingenkopf innerhalb der ovalen Form an einem sich verjüngenden Ende angeordnet ist, und wobei die Oberseite konvex gewölbt ist.

Der Erfindung liegt die Idee zugrunde, dass ein Rasierer ergonomisch angenehmer und auch für die Rasur zuverlässiger zu verwenden ist, der aus einem im Wesentlichen der konkav gewölbten Handinnenfläche angepasstem Griffkörper mit in diesem integriertem Klingenkopf besteht. Der Griffkörper ist dazu ähnlich einer Computermaus geformt, was eine besonders ergonomische Handhabung ermöglicht. Geometrisch lässt sich der Griffkörper als Ovoid beschreiben, wobei die Unterseite beim bestimmungsgemäßem Gebrauch des Rasierers auf der Haut des Anwenders entlang gleitet. Die Unterseite beschreibt in der Draufsicht eine ovale Form, die symmetrisch oder asymmetrisch ausgestaltet sein kann. Die ovale Form der Unterseite weist ein sich verjüngendes Ende auf, an welchem der Krümmungsradius der konvexen Ovalform am kleinsten und das sich verjüngende Ende somit relativ zu der übrigen Ovalform spitz zulaufend ist. In der ovalen Unterseite ist erfindungsgemäß der Klingenkopf angeordnet. Ein Rasierer gemäß der Erfindung ist also als ein einzelner, kompakter, im Wesentlichen Ei-förmig ausgestalteter Griffkörper ausgebildet, in dessen ovale Unterseite der Klingenkopf integriert ist.

Die Unterseite des erfindungsgemäßen Rasierers weist eine konkave Wölbung (Beule ins Innere des Griffkörpers) auf. Die Oberseite kann eine oder mehrere kleinere konkave Wölbungen aufweisen, um beispielsweise einzelnen Fingern des Anwenders eine geeignete Grifffläche (Fingermulde) zur Verfügung zu stellen, um eine bessere Griffigkeit des Rasierers in der Hand der Anwenders zu bieten.

Die Oberseite des Griffkörpers (Grifffläche) ist gewölbt geformt, um mit der Handinnenfläche mittels Zufassungsgriff gehalten werden zu können. In der Unterseite des Griffkörpers (Hautauflagenseite) ist bevorzugt eine Aussparung vorgesehen, in die der Klingenkopf, welcher ein oder mehrere Rasierklingen aufweist, formschlüssig integrierbar ist, wobei die Schneidkantenebene der Klinge(n) im Wesentlichen in einer Ebene mit der Hautauflagenseite ausgebildet ist. Der Klingenkopf bzw. dessen Klingen können fix, federnd oder um deren Längsachse kippbar in der Unterseite angeordnet sein, um eine besonders zuverlässige und sichere Rasur zu ermöglichen.

Die Grifffläche ist diejenige Fläche des Rasierers, die vom Anwender verwendet wird, um den Rasierer zu halten und zu bewegen. Die mit der Hand greifbare Grifffläche wird mittels Zufassungsgriff gehalten. Die Wölbung der Oberseite ist der menschlichen Hand angepasst, was eine ergonomische Handhabung ermöglicht.

Unter "ergonomisch" bzw. "Ergonomie" ist im Wesentlichen zu verstehen, dass die Arbeitsbedingungen, der Arbeitsablauf, die Anordnung eines zu greifenden Gegenstandes (hier die Vorrichtung zum Rasieren) räumlich und zeitlich optimiert angeordnet sind, sowie die Arbeitsgeräte für eine Aufgabe so optimiert sind, dass das Arbeitsergebnis (qualitativ und wirtschaftlich) verbessert bzw. optimal wird und ein Anwender des Gegenstand möglichst wenig ermüdet oder gar geschädigt wird.

Ein besonderes Augenmerk des ergonomisch vorteilhaften Rasierers liegt dabei auf der Anwenderfreundlichkeit, also insbesondere der Verbesserung der Handhabung. Ergonomische Produkte sollten an die Körperform des Nutzers angepasst sein. Somit sind entsprechende Informationen über Maße des Menschen für die Entwicklung und die Bewertung von Produkten erforderlich. "Anthropometrie" bezeichnet dabei die Wissenschaft von den Maßverhältnissen am menschlichen Körper und deren exakter Bestimmung. Unterschiedliche Menschen weisen aber ebenso unterschiedliche Körpermaße auf. In der Praxis ist es nicht möglich, jedes Produkt für den einzelnen Menschen und seine Körpermaße zu optimieren. Daher müssen die Daten einer größeren Anzahl von Personen in Perzentilen zusammengefasst werden. Bei der ergonomischen Bewertung einer Grifffläche kann zwischen der klassischen Methode mit Maßband und Winkel und einem Verfahren zur Bestimmung der Kontaktfläche zwischen Hand und Grifffläche unterschieden werden.

Der erfindungsgemäße Rasierer weist in besonders bevorzugten Ausführungsformen einen oval runden, verjüngend zulaufenden Griffkörper auf, die die Haft- und Grifffläche zwischen Rasierer und Hand erhöht. Für den Anwender wird so die Rasur erleichtert.

Aufgrund seiner kompakten, abgerundet keilartigen Form kann der Griffkörper mit der ganzen Hand gegriffen werden. Die Klingeneinheit ist am bevorzugt verjüngend zulaufendem Ende des Griffkörpers eingelassen und kann aus mehreren Klingen, sowie Balsamstreifen (Pflegestrips) mit Rasierseifen, Emulsionen und pflegenden Ölen bestehen. Vorteilhafterweise ist die gewölbt geformte Oberfläche des Griffkörpers der Handinnenfläche spiegelbildlich nachgebildet. Entsprechend ist es bevorzugt, dass es Ausführungsformen des erfindungsgemäßen Rasierers gibt, welche unterschiedliche Griffkörperformen und -großen aufweisen, da die Hände von Anwenders unterschiedlich geformt und unterschiedlich groß sein können.

Die erfindungsgemäß gewölbte - ergonomische - Form der Oberseite ermöglicht dem Anwender das Rasieren an allen mit der Hand zugänglichen Stellen des Körpers. Der Anwender hält die erfindungsgemäße Vorrichtung wie ein Stück Seife. Ebenso vergleichbar ist die Haltung und Bewegung des erfindungsgemäßen Rasierers mit der einer Computermaus.

Die Form des Rasierers ist verbessert der Form der Handinnenfläche angepasst. Das "Handling" des Rasierers wird dabei gegenüber den mit einem konventionellen Griff versehenen Rasierern komplett verändert und ermöglicht eine neue, angenehmere Rasierroutine.

Vorteilhafterweise liegt der erfindungsgemäße Rasierer rundherum sehr gut in der Hand und passt sich verschiedenen gewünschten Handhabungspositionen an. Der Rasierer kann zudem auch wie eine "Seife" auf einer "Seifenschale" gelagert werden und passt sich so in das "Bild" des Bades ein.

Der Klingenkopf umfasst ein oder mehrere Klingen, deren Schneidkanten eine Ebene bilden. Vorteilhafterweise ist der Klingenkopf formschlüssig im Griffkörper integrierbar und die Schneidkantenebene der Klinge(n) ist in einer Ebene mit der Hautauflagenseite ausgebildet. Die Hautauflagenseite ist bei bestimmungsgemäßem Gebrauch des Rasierers die Unterseite des Griffkörpers, welche flach oder leicht gerundet ausgestaltet sein kann. Ähnlich wie die Oberseite spiegelbildlich zu der Handinnenfläche des Anwenders geformt ist, ist die Unterseite spiegelbildlich zu der Hautoberfläche des zu rasierenden Bereiches der Haut des Anwenders geformt. Der Klingenkopf liegt dabei im Wesentlichen in der Ebene der Unterseite, um eine glatte Unterseite des Rasierers zu ermöglichen, die besonders angenehm über die Haut gleitet. So wird auch erreicht, dass keine Klingenkanten oder Befestigungselemente herausstehen, die beim Rasieren störend wirken könnten.

Erfindungsgemäß wird also ein Rasierer bereitgestellt, dessen Grifffläche zwischen Rasierer und Hand erhöht ist. Für den Anwender wird so die Rasur erleichtert, da der ergonomische Griffkörper besonders gut in der Hand liegt und eine besonders sichere Handhabung des Rasierer ermöglicht. Bevorzugt ist der Rasierer mit zusätzlichen Gripp- und konkaven Griffelementen versehen, die ein "Wegrutschen" des Rasierers verhindern. Ferner bietet die relativ große Auflagefläche der Unterseite auf der Haut Sicherheit, um zu verhindern, dass der Klingenkopf auf der Haut verkantet und diese verletzt. Der erfindungsgemäße Rasierer eignet sich hervorragend zur Teil- oder Ganzkörperrasur und insbesondere zur Rasur unter Dusche.

In einer Ausführungsform ist der Griffkörper, ausgenommen die Unterseite, als konvex gewölbter Körper ausgebildet. Bevorzugt ist der Griffkörper als symmetrischer oder asymmetrischer Ovoid ausgebildet bzw. Ei-förmig. Vorteilhaft wird erreicht, dass der Griffkörper besonders gut der Handinnenfläche eines Anwenders angepasst ist und angenehm in dessen Hand liegt. So wird ein angenehmes Gefühl der Handhabung vermittelt und die Sicherheit und Zuverlässigkeit der Rasur erhöht.

Die Unterseite ist wenigstens teilweise konkav gewölbt ausgebildet. Die besonders ergonomische Form des im Wesentlichen konvex geformten Griffkörpers wird dadurch unterstützt, dass auf der Unterseite des Rasierers eine konkave Ausbuchtung (Wölbung in den Griffkörper) eingebracht ist. Diese spezielle Form der Unterseite unterstützt die Grifffähigkeit des Daumens und der Finger während der Rasur und erhöht die Kontaktfläche zwischen Rasierer und Hand.

In einer Ausführungsform weist die Oberseite Griffelemente zum rutschsicheren Halten des Griffkörpers durch den Anwender auf. Vorteilhaft kann die Handhabung des Rasierers und dessen Halt in der Hand des Anwenders weiter verbessert werden, indem Griffelemente (auch als "Grippelemente" bezeichnet) wie zum Beispiel aufgeraute Bereiche, eine Riffelung, eine Klebefläche, Bereiche eines rutschfesten Materials auf der Oberseite (oder aber auch in einer optionalen konkaven Wölbung der Unterseite) und/oder konkave/konvexe Wölbungen vorgesehen sind. Vorteilhaft wird so ein "Wegrutschen" des Rasierers verhindert.

In einer Ausführungsform weist die Unterseite und/oder die Oberseite des Griffkörpers eine Ausnehmung auf, in welcher der Klingenkopf angeordnet ist. Die Ausnehmung kann durch den Griffkörper hindurch reichen und so ein Loch in der. Unter- und Oberseite bilden, in welches der Klingenkopf leicht eingesetzt und bei Bedarf gewechselt werden kann. In einer alternativen Ausführungsform weist nur die Unterseite die Ausnehmung auf, welche ausgestaltet ist, um den Klingenkopf aufzunehmen. In einer Ausführungsform ist der Klingenkopf lösbar mit dem Griffkörper verbunden ist.

In einer Ausführungsform ist der Klingenkopf formschlüssig in der Ausnehmung angeordnet. Bevorzugt entspricht die Form der Ausnehmung im Wesentlichen der Form des Klingenkopfes. In einer Ausführungsform ist der Klingenkopf mittels Halteelemente in der Ausnehmung fixiert, beispielsweise mittels Rastelementen verrastet. Indem die Fixierung des Klingenkopfes nur mittels Formschluss oder einfacher Halteelemente bewirkt wird, kann vorteilhaft eine ebene Unterseite des Rasierers bereitgestellt werden, was die Handhabung verbessert und eine angenehme Rasur ermöglicht.

In einer Ausführungsform weist die Unterseite eine weitere Ausnehmung (Vertiefung) auf, welche benachbart zu derjenigen Ausnehmung angeordnet ist, in welcher der Klingenkopf angeordnet werden kann. Bevorzugt bilden beiden diese Ausnehmungen eine gemeinsame Ausnehmung. In die weitere Ausnehmung kann beispielsweise ein Finger des Anwenders eingeführt werden, um den Klingenkopf aus der Ausnehmung zu lösen und nach Bedarf auszuwechseln. Haltelemente könnten so besonders einfach gelöst werden und ein schnelles und einfaches Wechseln des Klingenkopfes wird erreicht. Der wechselbare Klingenkopf kann so durch einen einfachen Handgriff getauscht werden.

In einer Ausführungsform ist der Klingenkopf an zumindest einem Teil der Unterseite und zumindest einem Teil der Oberseite angeordnet. In einer solchen Ausführungsform ist der Klingenkopf an einem Kopfende des Griffkörpers angeordnet. Bevorzugt bildet der Klingenkopf die Ovalspitze der Unterseite des Rasierers.

In einer Ausführungsform weist der Rasierer ferner eine Kappe zum Abdecken der mindestens einen Rasierklinge auf. Bevorzugt kann so die Rasierklinge(n) vor Beschädigungen, beispielweise beim Transport, geschützt werden oder verhindert werden, dass die die Rasierklinge(n) Beschädigungen verursacht. Bevorzugt bildet die Kappe die Ovalspitze der Unterseite des Rasierers

In einer Ausführungsform weist die Kappe mindestens eine Spezialklinge auf der Außenseite der Kappe auf. Vorteilhaft kann sie der Rasierer um eine oder mehrere Spezialklingen ergänzt werden. So können beispielsweise die Rasierklingen des Klingenkopfes für eine großflächige Rasur geeignet sein, welche durch die Verwendung einer kleineren, auf der Spitze der Kappe angeordneten Spezialklinge, verfeinert werden kann. Je nach Bedarf können unterschiedliche Kappen mit unterschiedlichen Spezialklingen auf dem Rasierer angeordnet werden, wodurch sich die Flexibilität in der Anwendung vorteilhaft erhöht.

In einer Ausführungsform weist der Klingenkopf eine Vielzahl von Rasierklingen und mindestens eine Spezialklinge auf. Bevorzugt weist der Klingenkopf also Bereiche unterschiedlicher Klingenarten auf, was eine verbesserte, präzisere Rasur in unterschiedlichen Hautbereichen des Anwenders ermöglicht.

In einer Ausführungsform weist der Klingenkopf mindestens einen Balsamstreifen auf. Ein Balsamstreifen im Sinne der vorliegenden Anmeldung kann ein Streifen sein, welcher beispielsweise eine Rasierseife, eine Feuchtigkeitspflege, ein hautberuhigendes Pflegeprodukt, ein Öl oder dergleichen aufweist. Bevorzugt ist der Balsamstreifen benachbart zu der mindestens einen Rasierklinge und/oder der mindestens eine Spezialrasierklinge angeordnet. Vorteilhaft wird erreicht, dass die Haut nicht nur rasiert, sondern auch mit dem Balsamstreifen behandelt und gepflegt wird.

In einem weiteren Aspekt bezieht sich die Erfindung auf ein Rasiererset mit einem Rasierer der vorliegenden Erfindung und einem Schalenkörper zum formschlüssigen Aufnehmen des Rasierers. Bevorzugt kann der Rasierer wie eine "Seife" in einer Art Seifenschale gelagert werden, wodurch die Rasierklingen vorteilhaft geschützt werden. Ferner integriert sich der Rasierer in das "Bild" des Bades (wie ein Duftstein), was für den Anwender angenehm ist.

In einem weiteren Aspekt bezieht sich die Erfindung auf ein Rasiererset mit einem Rasierer der vorliegenden Erfindung und einer Verpackung eines Körperpflegeproduktes zum formschlüssigen Aufnehmen des Rasierers. Vorteilhaft kann erreicht werden, dass der Rasierer dort aufbewahrt werden kann, wo die Rasur unter Nutzung des Körperpflegeproduktes (beispielsweise Rasierschaum oder-gel und/oder Duschprodukt) stattfindet. So kann der Anwender das Rasiererset praktisch transportieren ohne an zwei gesonderte Produkte denken zu müssen. Ferner werden die Klingen vorteilhaft geschützt, da sie bevorzugt an der Verpackung anliegen. Ferner wird der Anwender daran erinnert einen neuen Rasierer zu erwerben, wenn das Körperpflegeprodukt aufgebraucht ist, da die Menge des Körperpflegeproduktes in der Verpackung an eine durchschnittliche Verwendungsdauer des Rasierers angepasst sein kann.

In einem weiteren Aspekt bezieht sich die Erfindung auf ein Verfahren zum Herstellen eines Rasierers der vorliegenden Erfindung, mit den Schritten: Vorsehen eines Griffkörpers mit einer oval geformten Unterseite zum Aufliegen auf der Haut eines Anwenders und einer konvex gewölbten und der Unterseite gegenüberliegenden Oberseite zum Anliegen in der Hand eines Anwenders, Vorsehen eines Klingenkopfes mit mindestens einer Rasierklinge, und Anordnen des Klingenkopfes innerhalb der ovalen Form der Unterseite des Griffkörpers.

Die vorstehend beschriebenen Ausführungsformen können beliebig miteinander und mit den vorstehend beschriebenen Aspekten kombiniert werden, um erfindungsgemäße Vorteile zu erreichen. Im Folgenden werden bevorzugte Kombinationen von Ausführungsformen beispielhaft beschrieben, wobei:
- Figuren 1a bis 1c: eine Ausführungsform eines erfindungsgemäßen Rasierers zeigen;
- Figuren 2a und 2b: eine Ausführungsform eines erfindungsgemäßen Rasierersets zeigen;
- Figuren 3a bis 3c: eine weitere Ausführungsform eines Rasierers zeigen;
- Figuren 4a und 4b: eine weitere Ausführungsform eines erfindungsgemäßen Rasierersets zeigen;
- Figuren 5a und 5b: eine weitere Ausführungsform eines erfindungsgemäßen Rasierers zeigen;
- Figur 6: eine weitere Ausführungsform eines erfindungsgemäßen Rasierersets zeigt;
- Figuren 7a und 7b: eine weitere Ausführungsform eines erfindungsgemäßen Rasierersets zeigen; und
- Figuren 8a bis 8c: eine weitere Ausführungsform eines erfindungsgemäßen Rasierersets zeigen;

Figur 1a zeigt einen Rasierer 1 von unten, 1b von oben und 1c von unten (wobei der Rasierer 1 der Figur 1a um 180° gedreht ist.

Der Rasierer 1 weist einen Griffkörper 10 und einen Klingenkopf 20 auf. Der Griffkörper weist einen Unterseite 11 zum Aufliegen auf der Haut eines Anwenders und einer der Unterseite gegen überliegenden Oberseite 12 zum Anliegen in der Hand des Anwenders auf. Der Klingenkopf 20 weist mindestens eine Rasierklinge 21 auf. Die Unterseite 11 hat eine ovale Form (in der Draufsicht) und der Klingenkopf 20 ist innerhalb dieser ovalen Form angeordnet. Die Oberseite 12 ist konvex gewölbt.

Der Klingenkopf 20 ist in einer Ausnehmung 22 angeordnet, welche sich vorteilhaft durch die Unterseite 11 und die Oberseite 12 erstreckt. Der Klingenkopf 20 kann in der Ausnehmung 22 mittels Halteelementen verrastet werden und kann von diesen gelöst werden, um einen neuen Klingenkopf 20 einzusetzen, wenn die Rasierklingen 21 beispielsweise stumpf geworden sind. Die Unterseite 11 weist eine konkave Wölbung auf, in welcher der Anwender seinen Daumen legen kann, um den Rasierer 1 über die Haut gleiten zu lassen. Ansonsten ist die Unterseite 11 im Wesentlichen plan gestaltet. Der übrige Griffkörper 10 ist im Wesentlichen konvex gewölbt. Die Oberseite 12 weist bevorzugt Griffelemente (nicht dargestellt) auf, welche ein rutschsicheres Halten des Griffkörpers durch den Anwender ermöglichen.

Der ergonomisch ovoid geformte Griffkörper 10 kann aufgrund seiner kompakten, abgerundeten Form mit der ganzen Hand gegriffen werden kann. Der Klingenkopf 20 ist in dem Griffkörper 10 am spitz zulaufenden Ende eingelassen und kann mehreren Klingen 21, sowie Balsamstreifen 24, 25 mit Emulsionen und pflegenden Ölen aufweisen.

Die besonders ergonomische Form des Griffkörpers 10 wird in Figur 1 dadurch unterstützt, dass auf der Unterseite 11 des Rasierers 1 eine konkave Ausbuchtung eingebracht wurde. Diese spezielle Form unterstützt die Grifffähigkeit des Daumens und der Finger während der Rasur und erhöht die Kontaktfläche zwischen Rasierer 1 und Hand.

Der wechselbare Klingenkopf 20 kann durch einen einfachen Handgriff getauscht werden, hierzu ist im Griffkörper eine Ausnehmung oder Mulde 22 eingelassen ist, die passgenau die Form des Klingenkopfs 20 besitzt und optional eine zusätzliche Ausbuchtung zum Herausklappen des Klingenkopfs 20 enthält.

Der ovoide Griffkörper 10 erhöht die Haft- und Grifffläche zwischen Rasierer und Hand. Für den Anwender wird so die Rasur erleichtert, da die speziell ergonomische Griffform des Griffkörpers 10 mit optionalen zusätzlichen Gripp- und konkaven Griffelementen dem "Wegrutschen" des Rasierers vor beugt.

Figur 2a zeigt einen Schalenkörper 30 zum formschlüssigen Aufnehmen des Rasierers 1. Der Schalenkörper weist dazu eine Vertiefung 31 auf, welche spiegelbildlich zu einem Teilbereich der konvex geformten Oberseite 12 des Rasierers ist. Figur 2b zeigt, wie der Griffkörper 10 in der Schale 31 abgelegt ist.

Figuren 4 illustrieren weitere Ausführungsformen des Rasierers 1 und des Schalenkörpers 30. Soweit die Merkmale der weiteren Ausführungsformen mit denen der zuvor beschriebenen Ausführungsformen übereinstimmen, wird auf die vorstehend beschriebenen Merkmale verwiesen.

Die Ausführungsform der Figur 3 unterscheidet sich von der Ausführungsform der Figur 1 im Wesentlichen in der Ausgestaltung des Griffkörpers 10, der Ausnehmung 22 und des Klingenkopfes 20, wie nachfolgend erläutert ist.

Der Griffkörper 10 der Figur 3 ist abgerundet keilartig geformt. Ferner ist die Unterseite 11 als plane Fläche ausgebildet. Die Form des Griffkörpers 10 ähnelt somit der Form einer Computermaus.

Die Ausnehmung 22 ist nur in der Unterseite 11 vorgesehen. Sie bildet also nicht, wie in Figur 1, ein durchgehendes Loch zwischen Unterseite 11 und Oberseite 12. Die Ausnehmung 22 der Figur 3 ist nicht nur ausgestaltet, um den Klingenkopf 22 aufzunehmen, sondern besteht vielmehr aus zwei Teilausnehmungen: der eine Teil ist geeignet, um den Klingenkopf 20 aufzunehmen, und der andere Teil ist geeignet, um einen Finger des Anwenders aufzunehmen, welcher den Klingenkopf 20 aus der Ausnehmung 20 drückt, hebelt oder dergleichen.

Der Klingenkopf 20 weist nicht nur Rasierklingen 21, sondern kann zusätzlich eine Spezialklinge 23 aufweisen, die für die Feinrasur oder die Rasur von besonders unebenen Hautpartien verwendet werden kann. Ferner sind Balsamstreifen 24 und 25 vorgesehen, welche die Haut auf die Rasur vorbereiten und sie nach der Rasur pflegen.

Die Ausführungsform der Figur 4 unterscheidet sich von der Ausführungsform der Figur 2 im Wesentlichen in der Ausgestaltung des Schalenkörpers 30 und der Schale 31. Die Schale 31 der Figur 4 ist ausgestaltet, um die Unterseite 11 des Rasierers 1 vollständig aufzunehmen. Der Schalenkörper 30 ist durch die Wandung der Schale 31 gebildet.

Figuren 5 und 6 illustrieren weitere Ausführungsformen des Rasierers 1 und des Schalenkörpers 30. Soweit die Merkmale der weiteren Ausführungsformen mit denen der zuvor beschriebenen Ausführungsformen übereinstimmen, wird auf die vorstehend beschriebenen Merkmale verwiesen.

Die Ausführungsform der Figur 5 unterscheidet sich von den Ausführungsformen der Figuren 1 und 3 im Wesentlichen in der Ausgestaltung des Griffkörpers 10 und der Ausnehmung 22, wie nachfolgend erläutert ist.

Der Griffkörper 10 der Figur 5 ist sowohl auf der Oberseite 12 wie auch der Unterseite 11 abgerundet keilartig geformt. Der Griffkörper 10 ist sowohl auf der Unterseite 11 wie auch der Oberseite 12 konvex gewölbt ausgebildet, um ein ergonomisches Halten des Griffkörpers zu unterstützen. Der Rasierer 1 weist ferner eine Kappe 26 für den Klingenknopf 20 auf. Griffkörper 10 und Kappe 26 bilden zusammen ein Ovoid (symmetrisch oder auch asymmetrisch), so dass die Kappe 26 die Ovalspitze der Unterseite 11 des Rasierers 1 bildet. Der Klingenkopf 20, welcher von der Kappe 26 bedeckt ist, befindet sich somit in der ovalen Form (in der Draufsicht) der Unterseite 11.

Die Kappe 26 weist eine Spezialklinge 23 an der Spitze auf, welches verwendet werden kann, um besonders unebene oder kleine Hautpartien zu rasieren.

Die Ausnehmung 22 ist in Figur 5 sowohl an der Unterseite 11 wie auch der Oberseite 12 vorgesehen (nicht in Figur 5 dargestellt). Die Ausnehmung ist an der Stirnseite des Griffkörpers 10 vorgesehen, welche sich über Ober- und Unterseiten 11, 12 erstreckt.

Die Ausführungsform der Figur 6 unterscheidet sich von den Ausführungsformen der Figuren 2 und 4 im Wesentlichen in der Ausgestaltung der Schale 30. Die Schale 30 der Figur 6 ist ausgestaltet, um die Kappe 26 des Rasierers 1 und damit den Griffkörper 10 aufzunehmen.

Figuren 7 und 8 zeigen Ausführungsformen von Rasierersets, bei denen ein Rasierer 1 an einer Verpackung 40 eines Körperpflegeproduktes formschlüssig angeordnet werden kann. Die Verpackung 40 weist dazu eine Ausnehmung 42 an der breiten (Figur 7) oder schmalen (Figur 8) Seite der Verpackung 40 auf. Die Fixierung des Rasierer 1 an der Verpackung 40 erfolgt in den Ausführungsformen der Figuren 7 und 8 an dem Deckelteil 41 der Verpackung. Alternativ oder ergänzend können aber auch andere Fixierungselemente, wie beispielsweise ein Klettstreifen, Klebestreifen, Klippelement, Rastelement oder dergleichen an der Verpackung 40 und/oder dem Rasierer 1 vorgesehen sein.

### Bezugszeichenliste

- 1: Rasierer
- 10: Griffkörper
- 11: Unterseite
- 12: Oberseite
- 20: Klingenkopf
- 21: Rasierklingen
- 22: Ausnehmung
- 23: Spezialklinge(n)
- 24: Balsamstreifen
- 25: Balsamstreifen
- 26: Kappe
- 30: Schalenkörper
- 31: Schale/Vertiefung
- 40: Verpackung
- 41: Deckelteil
- 42: Ausnehmung

## Patentansprüche

1. Rasierer (1) mit einem Griffkörper (10) mit einer Unterseite (11) zum Aufliegen auf der Haut eines Anwenders und einer der Unterseite gegenüberliegenden Oberseite (12) zum Anliegen in der Hand des Anwenders, und einem Klingenkopf (20) mit mindestens einer Rasierklinge (21), wobei die Unterseite eine ovale Form aufweist und der Klingenkopf innerhalb der ovalen Form an einem sich verjüngenden Ende angeordnet ist, und wobei die Oberseite konvex gewölbt ist, **dadurch gekennzeichnet dass** die Unterseite wenigstens teilweise konkav gewölbt ausgebildet ist.

2. Rasierer nach Anspruch 1, wobei die Unterseite und/oder die Oberseite des Griffkörpers eine Ausnehmung (22) aufweist, in welcher der Klingenkopf angeordnet ist.

3. Rasierer nach Anspruch 1 oder 2, wobei der Griffkörper, ausgenommen die Unterseite, als konvex gewölbter Körper ausgebildet ist.

4. Rasierer nach einem der vorstehenden Ansprüche, wobei der Griffkörper einen Ovoid darstellt.

5. Rasierer nach einem der vorstehenden Ansprüche, wobei die Oberseite Griffelemente zum rutschsicheren Halten des Griffkörpers durch den Anwender aufweist.

6. Rasierer nach einem der vorstehenden Ansprüche, wobei der Klingenkopf an zumindest einem Teil der Unterseite und zumindest einem Teil der Oberseite angeordnet ist.

7. Rasierer nach einem der vorstehenden Ansprüche, wobei der Rasierer ferner eine Kappe (26) zum Abdecken der mindestens einer Rasierklinge aufweist, wobei die Kappe mindestens eine Spezialklinge (23) auf der Außenseite der Kappe aufweist.

8. Rasiererset mit
einem Rasierer (1) nach einem der vorstehenden Ansprüche und
einem Schalenkörper (30) zum formschlüssigen Aufnehmen des Rasierers.

9. Rasiererset mit
einem Rasierer (1) nach einem der vorstehenden Ansprüche, und
einer Verpackung (40) eines Körperpflegeproduktes zum formschlüssigen Aufnehmen des Rasierers.

## Claims

1. Razor (1) with a handle body (10) having a lower face (11) for resting on the skin of a user and an upper face (12), opposite from the lower face, for lying in the hand of the user, and with a blade head (20) having at least one razor blade (21), the lower face having an oval form and the blade head being arranged within the oval form at a tapering end, and the upper face being convexly curved, **characterized in that** the lower face is formed as at least partially concavely curved.

2. Razor according to Claim 1, the lower face and/or the upper face of the handle body having a recess (22), in which the blade head is arranged.

3. Razor according to Claim 1 or 2, the handle body being formed as a convexly curved body, apart from the lower face.

4. Razor according to one of the preceding claims, the handle body representing an ovoid.

5. Razor according to one of the preceding claims, the upper face having grip elements for the nonslip holding of the handle body by the user.

6. Razor according to one of the preceding claims, the blade head being arranged on at least part of the lower face and at least part of the upper face.

7. Razor according to one of the preceding claims, the razor also having a cap (26) for covering the at least one razor blade, the cap having at least one special blade (23) on the outer side of the cap.

8. Shaving set with
a razor (1) according to one of the preceding claims and
a cup body (30) for receiving the razor in a form-fitting manner,

9. Shaving set with
a razor (1) according to one of the preceding claims and
a pack (40) of a personal hygiene product for receiving the razor in a form-fitting manner.

## Revendications

1. Rasoir (1) comprenant un corps de préhension (10), pourvu d'un côté inférieur (11) destiné à être appliqué sur la peau d'un utilisateur et d'un côté supérieur (12) opposé au côté inférieur et destiné à être placé dans la main de l'utilisateur, et une tête de lame (20) comportant au moins une lame de rasoir (21), le côté inférieur ayant une forme ovale et la tête de lame étant disposée à l'intérieur de la forme ovale à une extrémité effilée, et le côté supérieur étant incurvé convexe, **caractérisé en ce que** le côté inférieur est conçu pour être au moins partiellement incurvé concave.

2. Rasoir selon la revendication 1, le côté inférieur et/ou le côté supérieur du corps de préhension comportant un évidement (22) dans lequel est disposée la tête de lame.

3. Rasoir selon la revendication 1 ou 2, le corps de préhension, à l'exception du côté inférieur, est conçu comme un corps incurvé convexe.

4. Rasoir selon l'une des revendications précédentes, le corps de préhension représente un ovoïde.

5. Rasoir selon l'une des revendications précédentes, le côté supérieur comprenant des éléments de préhension permettant à l'utilisateur de tenir le corps de préhension sans que celui-ci ne glisse.

6. Rasoir selon l'une des revendications précédentes, la tête de lame étant disposée sur au moins une partie du côté inférieur et au moins une partie du côté supérieur.

7. Rasoir selon l'une des revendications précédentes, le rasoir comprenant en outre un capuchon (26) destiné à recouvrir l'au moins une lame de rasoir, le capuchon comportant au moins une lame spéciale (23) sur le côté extérieur du capuchon.

8. Ensemble formant rasoir comprenant
un rasoir (1) selon l'une quelconque des revendications précédentes et
un corps formant coque (3.0) destiné à recevoir le rasoir par complémentarité de formes.

9. Ensemble formant rasoir comprenant
un rasoir (1) selon l'une des revendications précédentes, et
un emballage (40) d'un produit de soin du corps destiné à recevoir le rasoir par complémentarité de formes.
